# EUROPÄISCHE PATENTSCHRIFT

(11) **EP 3 008 157 B1**
(45) Veröffentlichungstag und Bekanntmachung des Hinweises auf die Patenterteilung: **12.07.2017**
(21) Anmeldenummer: 14723720.0
(22) Anmeldetag: 09.05.2014
(51) Int. Cl.: C11D 3/39, C11D 3/37, C11D 17/00

(54) **BLEICHKATALYSATORGRANULATE, DEREN VERWENDUNG UND WASCH- UND REINIGUNGSMITTEL ENTHALTEND DIESE**
BLEACH CATALYST GRANULES, USE THEREOF AND WASHING AND CLEANING AGENTS CONTAINING THE SAME
GRANULÉS CATALYSEURS DE BLANCHIMENT, LEUR UTILISATION, ET PRODUITS DE LAVAGE ET DE NETTOYAGE CONTENANT LESDITS GRANULÉS

(30) Priorität: 15.06.2013 DE 102013010150
(43) Veröffentlichungstag der Anmeldung: 20.04.2016
(73) Patentinhaber: WeylChem Wiesbaden GmbH, 65203 Wiesbaden (DE)
(72) Erfinder: REINHARDT, Gerd, 65779 Kelkheim (DE); BEST, Michael, 65812 Bad Soden (DE); LADWIG, Miriam, 63128 Dietzenbach (DE); SCHOTTSTEDT, Andreas, 65719 Hofheim (DE); GROESCHEN, Mathias, 65620 Waldbrunn-Hintermeilingen (DE); GEHARD, Sven, 65835 Liederbach (DE)
(74) Vertreter: Ackermann, Joachim
(86) Internationale Anmeldenummer: PCT/EP2014/001264
(87) Internationale Veröffentlichungsnummer: WO 2014/198368

(56) Entgegenhaltungen:
- WO-A1-2010/115581
- WO-A2-03/093405
- DE-A1-102006 056 248

## Beschreibung

Die vorliegende Erfindung betrifft Bleichkatalysatorgranulate sowie deren Verwendung in Wasch- und Reinigungsmitteln, insbesondere in Mitteln für die maschinelle Reinigung von Geschirr.

Um fleckenloses Geschirr zu erhalten, werden in maschinellen Geschirrspülmitteln Persalze wie Perborate und Percarbonate eingesetzt. Zur Aktivierung dieser Bleichmittel und um beim Reinigen bei Temperaturen von 60 °C und darunter eine verbesserte Bleichwirkung zu erreichen, enthalten maschinelle Geschirrspülmittel in der Regel weiterhin Bleichaktivatoren oder Bleichkatalysatoren, wobei sich insbesondere die Bleichkatalysatoren als besonders wirkungsvoll erwiesen haben.

Bleichkatalysatoren auf Grundlage verschiedener Mangan-haltiger Übergangsmetallkomplexe werden z. B. in EP 0 458 397, EP 0 458 398 und EP 0 530 870 beschrieben. Die in diesen Anmeldungen beschriebenen Katalysatoren sind dadurch gekennzeichnet, dass sie mindestens einen Liganden aus der Gruppe der Triazacyclononane enthalten. Besonders bevorzugt sind zweikernige sauerstoffverbrückte Komplexe mit Mangan oder Eisen als Zentralatom und 1,4,7-Trimethyl-1,4,7-triazacyclononan (Me₃-TACN) als Liganden.

Die genannten Komplexe sind hochaktiv, dass heißt, dass kleinste Anwendungskonzentrationen pro Spülgang genügen, um vollständigen Entfernung von Teeanschmutzungen von Geschirrteilen zu gewährleisten. Hierzu genügen in den meisten Fällen 2 - 8 mg des Komplexes in einer Spülmitteltablette. Bleichkatalysatoren werden daher in maschinellen Geschirrspülmitteln vorzugsweise in Form vorgefertigter Granulate eingesetzt. Dies geschieht zu einen, um ihre Lagerstabilität zu erhöhen, zum anderen aber auch, um eine homogene Einarbeitung winziger Katalysatormengen in die Formulierungen, insbesondere in Tablettenapplikationen, zu gewährleisten.

Bleichkatalysatorgranulate sowie Verfahren zur Herstellung von Bleichkatalysatorgranulaten werden in verschiedenen Patentanmeldungen beschrieben. So wird, z. B. in EP 509 787 wird ein Katalysatorgranulat beansprucht, das aus 2 % Mangankatalysator, 84 % Natriumsulfat und 4 % Natriumsilikat besteht. EP 0 544 440 beschreibt abriebfestes Granulate, enthaltend den Mangankatalysator, ein Inertsalz aus der Gruppe der Chloride oder Carbonate, sowie Mischungen davon und einem Bindemittel aus der Reihe oxidationsstabiler Polymere, Alkalimetalsilikate oder gesättigten Fettsäuren. DE 2007 039 651 sieht Vorteile für ein Granulat zusammengesetzt aus 0,1 bis 30 % eines Bleichkatalysators, 10 bis 99 % eines Trägermaterials welches Carbonate und Silikate, sowie 0,1 bis 5 % eines Bindemittels aus der Gruppe der organischen Polymere enthält. Im Granulierschritt wird dabei das Bindemittel (Polymer) als Lösung oder Dispersion in Wasser oder einem organischen Lösemittel eingesetzt. In WO 95/06710 und WO 95/06711 werden Granulate beschrieben, die neben dem Katalysator ein Inertmaterial (Zeolith oder Silikat) und Bindemittel aus den Gruppen der Silikonöle, Wachse, Fettsäuren/Seifen oder ethoxylierte Fettalkohole oder Polyglykole, vorzugsweise mit einem Schmelzpunkt von 30 bis 100 °C, enthalten.

WO 97/16521 beansprucht Katalysator-enthaltende Partikel, die 40 bis 99 % eines Carrier/Bindemittels mit einem Schmelzpunkt von 38 bis 77 °C enthalten, bevorzugt ausgewählt aus der Gruppe der Polyethylenglykole, Paraffinwachse oder Mischungen davon.

WO 03/093405 beschreibt Co-Granulate bestehend aus einem Bleichmittelkatalysator, einem Bleichmittelaktivator und wahlweise einer Beschichtung. Wie in Beispiel 1 der Anmeldung aufgezeigt, werden ein Mangan(II) Komplex mit TAED Pulver und einem Talgfettakoholethoxylat (Genapol^{®} T500, Clariant) in einem Lödigemischer bei 40 - 50 °C vermischt und anschließend mittels eines Extruders zu nudelförmigen Granulaten verpresst. WO 2010/115581 beschreibt Co-Granulate, enthaltend a) einen oder mehrere Bleichaktivatoren, b) einen oder mehrere Bleichkatalysatoren und c) mindestens 5 Gew.% einer oder mehrerer organischen Säuren. Als mögliche Bindemittel werden Fettsäuren, Alkoholethoxylate oder Polymere genannt. Bevorzugtes Bindemittel, wie den Beispielen zu entnehmen ist, ist Genapol^{®} T500. DE 10 2006 056 248 beschreibt in einem wasserfreien Granulierprozess hergestellte Bleichkatalysatorgranulate, enthaltend Homo- oder Copolymer der (Meth)acrylsäure. Es hat sich gezeigt, dass Granulate basierend auf Fettsäuren/Seifen, Silikonölen oder Wachsen den hohen Anforderungen an ein modernes Granulat zum Einsatz in maschinellen Maschinengeschirrspülmitteln nicht mehr genügen. Bei den heute verwendeten niederen Spültemperaturen und den kurzen Spülgängen lösen sich diese Granulate nicht mehr schnell genug auf, um den Katalysator vollständig freizusetzen und führen damit nur zu ungenügenden Reinigungsleistungen.

Überraschenderweise hat sich weiterhin gezeigt, dass Granulate, enthaltend [Mn^{IV}₂(µ-O)₃(Me-TACN)₂](PF₆)₂·H₂O oder verwandte Verbindungen, die einen Triazacyclononanring aufweisen, und als Carrier/Bindemittel eine oder mehrere Polyethylengklykole oder Fettalkoholethoxylate enthalten, nach einer gewissen Lagerzeit einen deutlichen Geruch nach Aminen aufweisen und daher für einen kommerziellen Einsatz in Haushaltsprodukten ungeeignet sind. Es kann angenommen werden, dass sich während Herstellung und/oder Lagerung der Granulate ein gewisser Anteil des Mangankomplexes zersetzt und den Liganden Trimethyltriazacyclononan (TACN) oder Me₃-TACN, der einen starken aminartigen Geruch aufweist, freisetzt. Ähnliches wird beobachtet, wenn wässrige Lösungen von Polyacrylaten im Granulierschritt als Bindemittel verwendet werden und das Granulat anschließend bei erhöhter Temperatur getrocknet wird. Im diesem Fall kann angenommen werden, dass es zu Wechselwirkungen der Säurefunktion mit dem Katalysator kommt, wobei ein Teil des Katalysators zersetzt oder in eine Säure-überbrückte variant des ursprünglichen Katalysators umgewandelt wird, und daher nicht mehr die volle Wirksamkeit aufweist.

Der vorliegenden Erfindung lag daher die Aufgabe zugrunde, Katalysatorgranulate bereitzustellen, die einen Bleichkatalysator, enthaltend mindestens einen Liganden aus der Gruppe Di- oder Trimethyltriazacyclononane oder Derivate davon und ein Bindemittel enthalten, wobei diese Granulate bei Lagerung in alkalischen Wasch- und Reinigungsmitteln chemisch stabil sind, keinen unangenehmen Geruch aufweisen und sich im Spülprozess bei Temperaturen unterhalb 50 °C schnell auflösen, um die volle Reinigungswirkung des Katalysators zu erzielen.

Gegenstand der vorliegenden Erfindung sind daher Bleichkatalysatorgranulate, die 0,01 bis 50 Gew. %, bezogen auf das Gesamtgewicht des Granulats, eines metallhaltigen Bleichkatalysators, enthaltend mindestens einen Liganden aus der Gruppe Di- oder Trimethyltriazacyclononane oder Derivaten davon, und 50 bis 99,9 Gew. %, bezogen auf das Gesamtgewicht des Granulats, eines Homo- oder Copolymers der (Meth)acrylsäure oder dessen Salze oder Teilneutralisate mit einem pH-Wert zwischen 3 und 9, gemessen als 1 Gew. % gelöst in Wasser, enthalten, dadurch gekennzeichnet, dass sie in einem wasserfreien Granulierprozess, insbesondere durch Kompaktierung hergestellt werden, wobei die Verarbeitungstemperatur unter 100 °C gehalten wird. Ein bevorzugtes erfindungsgemäßes Bleichkatalysatorgranulat ist dadurch gekennzeichnet, dass frei von Alkoholethoxylaten oder von Ethylen- oder Propylenoxid-Derivaten ist.

In Bezug auf ihren Geruch, Leistungsfähigkeit und Lagerstabilität sind die erfindungsgemäßen Bleichkatalysatorgranulate besonders vorteilhaft. Diese werden in einem wasserfreien Granulierprozess hergestellt und enthalten, bezogen auf das Gesamtgewicht des Granulats,
a) 0,1 bis 50 Gew.-% eines oder mehrerer metallhaltiger Bleichkatalysatoren mit mindestens einem Liganden aus der Gruppe Di- oder Trimethyltriazacyclononane oder Derivaten davon
b) 99,9 bis 50 Gew.-% eines oder mehrerer Bindemittel auf Basis Poly(meth)-acrylsäuren oder deren Salzen mit einem pH-Wert im Bereich von 3 bis 9.

Besonders bevorzugt enthalten die erfindungsgemäßen Bleichkatalysatorgranulate, bezogen auf das Gesamtgewicht des Granulats,
a) 2 bis 10 Gew.-% eines oder mehrerer metallhaltiger Bleichkatalysatoren mit mindestens einem Liganden aus der Gruppe Di- oder Trimethyltriazacyclononane oder Derivaten davon
b) 98 bis 90 Gew.-% eines oder mehrerer Bindemittel auf Basis Poly(meth)acrylsäuren oder deren Salzen mit einem pH-Wert von 4 bis 8.

### Bleichkatalysatoren

Als Bleichkatalysatoren werden im Rahmen der vorliegenden Erfindung vorzugsweise bleichverstärkende Übergangsmetallsalze bzw. -komplexe des Mangans, Eisens, Kobalts, Rutheniums, Molybdäns, Titans oder Vanadiums verwendet.

Weiterhin bevorzugt sind Komplexe des Eisens in den Oxidationsstufen II oder III und des Mangans in der Oxidationsstufe II, III, IV oder IV, die vorzugsweise einen oder mehrere makrocyclische(n) Ligand(en) mit den Donorfunktionen N, NR, PR, O und/oder S enthalten. Vorzugsweise werden Liganden eingesetzt, die Stickstoff-Donorfunktionen aufweisen.

Als Übergangsmetallkomplexe in den erfindungsgemäßen Co-Granulaten bevorzugt eingesetzt werden mono- oder dinukleare Komplexe des Mangans oder Eisens, die mindestens einen Liganden der allgemeinen Formeln A oder B mit R = H, CH₃, C₂H₅, oder C₃H₇
enthalten.

Bevorzugte Liganden sind 1,4,7- Trimethyl-1,4,7-triazacyclononan (Me₃-TACN), 1,4,7-Triazacyclononan (TACN) oder verbrückte Liganden wie 1,2-bis-(4,7-Dimethyl-1,4,7-triazacyclonono-1-yl) ethan (Me4-DTNE), wie sie z. B. in EP 0 458 397,
EP 0 458 398, EP 0 549 272, WO 96/06154, WO 96/06157 oder WO 2006/125517 beschrieben sind.

Geeignete Mangankomplexe sind beispielsweise die mehrkernigen Komplexe [Mn^{III}₂(µ-O)₁(µ-OAc)₂(TACN)₂](PF₆)₂, [Mn^{IV}₂(µ-O)₃(Me₃-TACN)₂](PF₆)₂, [Mn^{IV}₂(µ-O)₃(Me₃-TACN)₂](SO₄),[Mn^{IV}₂(µ-O)₃(Me₃-TACN)₂](OAc)₂, [Mn^{IV}₂(µ-O)₃(Me₃-TACN)₂](Cl)₂,
[Mn^{IV}Mn^{III}₂(µ-O)₂(OAc)(Me₄-DTE)](Cl)₂, [Mn^{IV}Mn^{III}₂(µ-O)₂(OAc)(Me₄-DTE)](PF₆)₂ oder die einkernigen Komplexe [Mn^{IV}(Me₃-TACN)(OCH₃)₃]PF₆, (nach EP 544 519 hergestellt), [Mn^{IV}(Me₃-TACN)(OC₂H₅)₃]PF₆ und [Mn^{IV}(Me₃-TACN)(acac)OH]PF₆ oder [Mn^{III}(Me₃-TACN)(acac)OC₂H₅]PF₆, letztere hergestellt nach K. Wieghardt etal., Zeitschrift für Naturforschung 43b, 1184-1194 (1988). Da einige dieser Komplexe in hydratisierter Form (mit Kristallwasser) kristallisieren, werden diese Formen bevorzugt eingesetzt, ein Beispiel hierfür ist. [Mn^{IV}₂(µ-O)₃(Me₃-TACN)₂](PF₆)₂*H₂O.

Besonders bevorzugte metallhaltige Bleichkatalysatoren sind ausgewählt aus der Gruppe:
[Mn^{III}₂(µ-O)₁(µ-OAc)₂(Me₃-TACN)₂](PF₆)₂, [Mn^{IV}₂(µ-O)₃(Me₃-TACN)₂](PF₆)₂*H₂O,
[Mn^{IV}₂(µ-O)₂(µ-OAc)(Me₄-DTE)]Cl₂, [Mn^{IV}(Me₃-TACN)(OCH₃)₃]PF₆ oder
[Mn^{IV}(Me₃-TACN)(acac)OCH₃]PF₆.

### Bindemittel

Als zweiten Inhaltsstoff enthalten die erfindungsgemäßen Bleichkatalysatorgranulate ein Bindemittel, das den Zusammenhalt der einzelnen Katalysatorpartikel gewährleistet.

Das Bindemittel ist dadurch gekennzeichnet, dass es sich um Homopolymere oder Copolymere der Acrylsäure und/oder der Methacrylsäure handelt (in dieser Beschreibung "Poly(meth)acrylsäure" gebannt), vorzugsweise in Form ihrer Salze oder in teilneutralisierter Form. Das verwendete Bindemittel weist, 1 %-ig gelöst in Wasser, einen pH-Wert von 3 bis 9 auf, vorzugsweise zwischen 3,5 und 8,5, insbesondere aber einen pH-Wert von 4 bis 8 . Hierbei handelt es sich um homo- oder copolymere Poly(meth)acrylate, vorzugsweise mit Maleinsäure. Bevorzugt eingesetzt werden beispielsweise Polyacrylsäure oder Polymethacrylsäure, insbesondere solche mit einer mittleren Molmasse von 500 bis 70.000 g/mol.

Darunter bevorzugt sind Poly(meth)acrylate, die bevorzugt eine mittlere Molmasse von 2.000 bis 20.000 g/mol aufweisen. Aufgrund ihrer überlegenen Löslichkeit bevorzugt aus dieser Gruppe sind wiederum die kurzkettigen Poly(meth)acrylate, die eine mittlere Molmasse von 2.000 bis 10.000 g/mol und bevorzugt von 3.000 bis 5.000 g/mol aufweisen.

Darunter weiterhin bevorzugt sind copolymere Polycarboxylate der Acrylsäure mit Methacrylsäure und der Acrylsäure oder Methacrylsäure mit Maleinsäure. Als besonders geeignet haben sich Copolymere der Acrylsäure oder der Methacrylsäure mit Maleinsäure erwiesen, die 50 bis 90 Gew.-% Acrylsäure bzw. Methacrylsäure und 50 bis 10 Gew.-% Maleinsäure enthalten. Ihre mittlere Molmasse beträgt vorzugsweise 2.000 bis 70.000 g/mol, besonders bevorzugt 20.000 bis 50.000 g/mol und insbesondere bevorzugt 30.000 bis 40.000 g/mol. Bevorzugte Polymere sind Sokalan^{®} CP45 und CP5 der BASF in weitgehend wasserfreier Form, bevorzugt in Pulver- oder Granulatform.

Zur Verbesserung der Wasserlöslichkeit können die Polymere auch Struktureinheiten hervorgegangen aus Allylsulfonsäuren, wie beispielsweise Allyloxybenzolsulfonsäure und Methallylsulfonsäure, enthalten. Insbesondere bevorzugt sind auch biologisch abbaubare Polymere aus mehr als zwei verschiedenen Monomereinheiten, beispielsweise solche, die Struktureinheiten aus Salzen der Acrylsäure bzw. der Methacrylsäure und der Maleinsäure sowie aus Vinylalkohol bzw. Vinylalkohol-Derivaten und Zucker-Derivaten oder die Struktureinheiten aus Salzen der Acrylsäure bzw. der Methacrylsäure und der 2-Alkylallylsulfonsäure und aus Zucker-Derivaten enthalten.

Weitere bevorzugte Copolymere sind solche, die Struktureinheiten hervorgegangen aus Acrolein und Acrylsäure/Acrylsäuresalze oder Methacrylsäure/Methacrylsäuresalze bzw. Acrolein und Vinylacetat aufweisen.

Weitere mit Vorzug als Bindemittel eingesetzte anionische Polymere sind Sulfonsäuregruppenhaltige Polymere, insbesondere Copolymere aus ungesättigten Carbonsäuren, Sulfönsäuregruppenhaltigen Monomeren und gegebenenfalls weiteren ionogenen oder nichtionogenen Monomeren.

### Optionale Zusatzstoffe

Als Zusatz können die erfindungsgemäßen Co-Granulate Stoffe enthalten, die bekanntermaßen die Wirksamkeit des TACN-haltigen Bleichkatalysators verstärken. Beispiel hierfür sind insbesondere Oxalsäure, Ascorbinsäure und Glyoxalsäureester und deren Acetale oder Halbacetale.

In der einfachsten Ausführungsform der Erfindung ist das erfindungsgemäße Bleichkatalysatorgranulat nicht mit einer Schutzschicht (Coating) versehen.

In einer bevorzugten Ausführungsform der Erfindung ist das erfindungsgemäße Bleichkatalysatorgranulat mit einer Schutzschicht versehen, wodurch die Lagerstabilität weiter verbessert und das Bleichkatalysatorgranulat ggf. eingefärbt werden kann. Der Anteil der Schutz- oder Coatingschicht am Gesamtgranulat sollte dann mindestens 5 Gew.-%, besonders bevorzugt mindestens 7 Gew.-% und insbesondere bevorzugt mindestens 15 Gew.-% betragen. Die Obergrenze des Anteils der Schutz- oder Coatingschicht am Gesamtgranulat ist vorzugsweise maximal 30 Gew.-%.

Als Coatingschicht bevorzugt sind feste, organische Verbindungen mit filmbildenden Eigenschaften, z. B. Wachse, Polyvinylakohole oder die bereits als Bindemittel verwendeten Substanzen. Optional kann die Coatingschicht zusätzlich geringe Mengen an wasserlöslichen oder wasserunlöslichen organischen Farbstoffen enthalten.

### Herstellung der erfindungsgemäßen Co-Granulate

Zur Bereitstellung der erfindungsgemäßen Co-Granulate sind grundsätzlich verschiedene, wasserfreie Granulierverfahren möglich. Wasserfrei bedeutet in diesem Fall, dass im Granulierschritt kein Wasser zugesetzt wird und keine wässrige Lösung der Komponente(n) verwendet wird, jedoch im Katalysator bzw. Bindemittel Wasser in Form von Kristallwasser vorliegen kann.

In einer weiteren bevorzugten Ausführungsform werden die pulverförmigen Aktivsubstanzen zunächst gemischt und diese Mischung wird dann kompaktiert, danach gemahlen und anschließend gegebenenfalls in einzelne Kornfraktionen gesiebt. Die Kompaktierung wird vorzugsweise auf sog. Walzenkompaktoren (z. B. von
Fa. Hosokawa-Bepex, Alexanderwerk, Köppern) durchgeführt. Durch die Wahl des Walzenprofils lassen sich einerseits stückige Pellets oder Briketts und andererseits Pressschülpen erzeugen. Während die stückigen Presslinge üblicherweise nur noch vom Feinanteil abgetrennt werden, müssen die Schülpen in einer Mühle auf die gewünschte Partikelgröße zerkleinert werden. Typischerweise kommen als Mühlentyp vorzugsweise schonende Mahlapparate, wie z. B. Sieb- und Hammermühlen (z. B. von Fa. Hosokawa-Alpine, Hosokawa-Bepex) oder Walzenstühle (z. B. von Fa. Bauermeister, Bühler) zum Einsatz.

Von dem so erzeugten Granulat werden durch Siebung der Feinkornanteil und gegebenenfalls der Grobkornanteil abgetrennt. Der Grobkornanteil wird erneut der Mühle zugeführt, der Feinkornanteil erneut der Kompaktierung. Zur Klassierung der Granulate können gängige Siebmaschinen wie z. B. Taumelsieb- oder Vibrationssiebe (z. B. von Fa. Allgaier, Sweco, Vibra) zum Einsatz kommen.

Kennzeichnend für die erfindungsgemäßen Bleichkatalysatorgranulate ist in erster Linie ihre chemische Zusammensetzung. Gleichwohl hat es sich erwiesen, dass die Bleichwirkung dieser Bleichkatalysatorgranulate auch über die Beeinflussung physikalischer Parameter wie beispielsweise der Teilchengröße, des Feinanteils sowie des Bleichkatalysatorgehalts ausgewählter Siebfraktionen vorteilhaft beeinflusst werden kann.

Bevorzugte erfindungsgemäße Bleichkatalysatorgranulate sind aus diesem Grund dadurch gekennzeichnet, dass sie eine mittlere Teilchengröße zwischen 0,1 und 1,6 mm, vorzugsweise zwischen 0,2 und 1,2 mm und besonders bevorzugt zwischen 0,3 und 1,0 mm aufweisen, gemessen durch Siebanalyse.

Die erfindungsgemäßen Co-Granulate eignen sich für den Einsatz in allen Wasch- oder Reinigungsmitteln, wobei sich ihr Einsatz in Mitteln für die maschinelle Reinigung von Geschirr als besonders vorteilhaft erwiesen hat.

Es wird angenommen, dass die organische Säure der erfindungsgemäßen Bleichkatalysatorgranulate dabei eine Schutzfunktion übernimmt und die Reaktion von alkalischen Waschmittelbestandteilen mit den alkaliunbeständigen und hydrolyseempfindlichen Bleichaktivatoren und Bleichkatalysatoren der erfindungsgemäßen Bleichkatalysatorgranulate unterbindet.

Weiterer Gegenstand der vorliegenden Erfindung ist daher die Verwendung eines erfindungsgemäßen Bleichkatalysatorgranulats zur Herstellung von Wasch- und Reinigungsmitteln und vorzugsweise von Mitteln für die maschinelle Reinigung von Geschirr.

Weiterer Gegenstand der vorliegenden Erfindung sind auch Wasch- und Reinigungsmittel, vorzugsweise Mittel für die maschinelle Reinigung von Geschirr, enthaltend ein erfindungsgemäßes Bleichkatalysatorgranulat.

Bevorzugte erfindungsgemäße Wasch- und Reinigungsmittel, insbesondere die Mittel für die maschinelle Reinigung von Geschirr, enthalten die erfindungsgemäßen Bleichkatalysatorgranulate in Mengen zwischen 0,1 und 10 Gew.-%, vorzugsweise in Mengen zwischen 0,2 und 8 Gew.-% und besonders bevorzugt in Mengen zwischen 0,5 und 6 Gew.-%.

Die erfindungsgemäßen Wasch- und Reinigungsmittel, insbesondere die Mittel für die maschinelle Reinigung von Geschirr, die als Granulate, als pulver- oder tablettenförmige Feststoffe, aber auch in flüssiger oder pastöser Form vorliegen können, können außer dem erfindungsgemäßen Co-Granulat im Prinzip alle bekannten und in derartigen Mitteln üblichen Inhaltsstoffe enthalten. Die erfindungsgemäßen Wasch- und Reinigungsmittel, insbesondere die Mittel für die maschinelle Reinigung von Geschirr, können insbesondere Buildersubstanzen, Persauerstoffverbindungen, Enzyme, Alkaliträger, oberflächenaktive Tenside, pH-Regulatoren, organische Lösungsmittel und weitere Hilfsstoffe, wie Glaskorrosionsinhibitoren, Silberkorrosionsinhibitoren und Schaumregulatoren enthalten. Die erfindungsgemäßen Bleichkatalysatorgranulate sind sowohl zum Einsatz in phosphat-haltigen als auch phosphatfreien Formulierungen geeignet.

Besonders bevorzugte Wasch- und Reinigungsmittel, insbesondere Mittel für die maschinelle Reinigung von Geschirr, enthalten
i) 15 bis 65 Gew.-%, vorzugsweise 20 bis 60 Gew.-% einer wasserlöslichen Builderkomponente,
ii) 5 bis 25 Gew.-%, vorzugsweise 8 bis 17 Gew.-%, einer Persauerstoffverbindung,
iii) 0,5 bis 6 Gew.-% eines erfindungsgemäßen Bleichkatalysatorgranulates und
iv) 0 bis 54 Gew.-% weitere Komponenten wie Enzyme, Alkaliträger, oberflächenaktive Tenside, pH-Regulatoren, organische Lösungsmittel, Glaskorrosionsinhibitoren, Silberkorrosionsinhibitoren und Schaumregulatoren, jeweils bezogen auf das Gesamtgewicht an Wasch- und Reinigungsmittel.

Ein derartiges Mittel ist insbesondere niederalkalisch, das heißt seine 1-gewichtsprozentige Lösung weist einen pH-Wert von 8 bis 11,5, vorzugsweise von 9 bis 11, auf.

### Wasserlösliche Builderkomponente bzw. Buildersubstanzen

Als wasserlösliche Builderkomponenten in den erfindungsgemäßen Wasch- und Reinigungsmitteln, insbesondere den Mitteln für die maschinelle Reinigung von Geschirr, kommen prinzipiell alle in derartigen Mitteln üblicherweise eingesetzten Builder in Frage, zum Beispiel Alkaliphosphate, die in Form ihrer alkalischen, neutralen oder sauren Natrium- oder Kaliumsalze vorliegen können. Beispiele hierfür sind Trinatriumphosphat, Tetranatriumdiphosphat, Dinatriumdihydrogendiphosphat, Pentanatriumtriphosphat, sogenanntes Natriumhexametaphosphat sowie die entsprechenden Kaliumsalze beziehungsweise Gemische aus Natrium- und Kaliumsalzen. Ihre Mengen können im Bereich von bis zu etwa 60 Gew.-%, vorzugsweise von 5 bis 20 Gew.-%, bezogen auf das gesamte Mittel liegen. Weitere mögliche wasserlösliche Builderkomponenten sind neben Polyphosphonaten und Phosphonatalkylcarboxylaten zum Beispiel organische Polymere nativen oder synthetischen Ursprungs vom Typ der Polycarboxylate, die insbesondere in Hartwasserregionen als Co-Builder wirken. In Betracht kommen beispielsweise Polyacrylsäuren und Copolymere aus Maleinsäureanhydrid und Acrylsäure sowie die Natriumsalze dieser Polymersäuren. Handelsübliche Produkte sind zum Beispiel Sokalan™ CP 5, CP 10 und PA 30 der Firma BASF. Zu den als Co-Builder brauchbaren Polymeren nativen Ursprungs gehören beispielsweise oxidierte Stärke und Polyaminosäuren wie Polyglutaminsäure oder Polyasparaginsäure. Weitere mögliche wasserlösliche Builderkomponenten sind natürlich vorkommende Hydroxycarbonsäuren wie zum Beispiel Mono-, Dihydroxybernsteinsäure, alpha -Hydroxypropionsäure und Gluconsäure. Zu den bevorzugten organischen wasserlöslichen Builderkomponenten gehören die Salze der Citronensäure, insbesondere Na-citrat. Als Natriumcitrat kommen wasserfreies Trinatriumcitrat und vorzugsweise Trinatriumcitratdihydrat in Betracht.

Trinatriumcitratdihydrat kann als fein- oder grobkristallines Pulver eingesetzt werden. In Abhängigkeit vom letztlich in den erfindungsgemäßen Wasch- und Reinigungsmitteln, insbesondere den Mitteln für die maschinelle Reinigung von Geschirr, eingestellten pH-Wert können auch die zu den genannten Co-Builder-Salzen korrespondierenden Säuren vorliegen. Insbesonders bevorzugte Builderkomponenten in phosphat-freien Formulierungen sind Methylglycindiacetat (MDGA, z.B. Trilon^{®} M, BASF), L-Glutaminsäure, N,N, (biscarboxymethyl)- tertra Natriumsalz(GLDA, Dissolvine^{®} DL, Akzo Nobel), Natrium-Polyaspartate (Baypure^{®}, Lanxess) oder Salze der Iminodibernstaeinsäure (Baypure^{®}, Lanxess).

### Persauerstoffverbindungen

Bevorzugte Persauerstoffverbindungen sind Perborate und Percarbonate, insbesondere die entsprechenden Natriumsalze dieser Verbindungen.

### Enzyme

Zu den in erfindungsgemäßen Wasch- und Reinigungsmitteln, insbesondere den Mitteln für die maschinelle Reinigung von Geschirr, gegebenenfalls enthaltenen Enzymen gehören Proteasen, Amylasen, Pullulanasen, Cutinasen und/oder Lipasen, beispielsweise Proteasen wie BLAPT™, Optimase™, Opticlean™, Maxacal™, Maxapem™, Durazym™, Purafect™ OxP, Esperase™ und/oder Savinase™, Amylasen wie Termamyl™, Amylase-LT™, Maxamyl™, Duramyl™ und/oder Lipasen wie Lipolase™, Lipomax™, Lumafast™ und/oder Lipozym™. Die verwendeten Enzyme können an Trägerstoffen adsorbiert und/oder in Hüllsubstanzen eingebettet sein, um sie gegen vorzeitige Inaktivierung zu schützen. Sie sind in den erfindungsgemäßen Wasch-und Reinigungsmitteln, insbesondere den Mitteln für die maschinelle Reinigung von Geschirr, vorzugsweise in Mengen bis zu 10 Gew.-% und besonders bevorzugt in Mengen von 0,05 bis 5 Gew.-% enthalten, wobei insbesondere bevorzugt gegen oxidativen Abbau stabilisierte Enzyme eingesetzt werden.

### Alkaliträger

Vorzugsweise enthalten die erfindungsgemäßen Wasch- und Reinigungsmittel, insbesondere die Mittel für die maschinelle Reinigung von Geschirr, die üblichen Alkaliträger wie zum Beispiel Alkalisilikate, Alkalicarbonate und/oder Alkalihydrogencarbonate. Zu den üblicherweise eingesetzten Alkaliträgern zählen Carbonate, Hydrogencarbonate und Alkalisilikate mit einem Molverhältnis SiO₂/M₂O (M = Alkaliatom) von 1 zu 1 bis 2,5 zu 1. Alkalisilikate können dabei in Mengen von bis zu 40 Gew.-%, insbesondere von 3 bis 30 Gew.-%, bezogen auf das gesamte Mittel, enthalten sein. Das in den erfindungsgemäßen Wasch- und Reinigungsmitteln, insbesondere in den Mitteln für die maschinelle Reinigung von Geschirr, bevorzugt eingesetzte Alkaliträgersystem ist ein Gemisch aus Carbonat und Hydrogencarbonat, vorzugsweise Natriumcarbonat und -hydrogencarbonat, das in einer Menge von bis zu 50 Gew.-% und vorzugsweise von 5 bis 40 Gew.-% enthalten sein kann.

In einer weiteren bevorzugten Ausführungsform der Erfindung sind in den erfindungsgemäßen Wasch- und Reinigungsmitteln, insbesondere den Mitteln für die maschinelle Reinigung von Geschirr, 20 bis 60 Gew.-% wasserlöslicher organischer Builder, insbesondere Alkalicitrat, 3 bis 20 Gew.-% Alkalicarbonat und 3 bis 40 Gew.-% Alkalidisilikat enthalten.

### Tenside

Den erfindungsgemäßen Wasch- und Reinigungsmitteln, insbesondere den Mitteln für die maschinelle Reinigung von Geschirr, können gegebenenfalls auch Tenside, insbesondere Aniontenside, zwitterionische Tenside und vorzugsweise schwach schäumende nichtionische Tenside zugesetzt werden, die der besseren Ablösung fetthaltiger Anschmutzungen, als Netzmittel und gegebenenfalls im Rahmen der Herstellung dieser Mittel als Granulierhilfsmittel dienen. Ihre Menge kann bis zu 20 Gew.-%, vorzugsweise bis zu 10 Gew.-% betragen und liegt besonders bevorzugt im Bereich von 0,5 bis 5 Gew.-%. Üblicherweise werden insbesondere in Mitteln für die maschinelle Reinigung von Geschirr extrem schaumarme Verbindungen eingesetzt. Hierzu zählen vorzugsweise C₁₂-C₁₈-Alkylpolyethylenglykolpolypropylen-glykolether mit jeweils bis zu 8 Mol Ethylenoxid- und Propylenoxideinheiten im Molekül. Man kann aber auch andere bekannt schaumarme nichtionische Tenside verwenden, wie zum Beispiel C₁₂-C₁₈-Alkylpolyethylenglykol-polybutylenglykolether mit jeweils bis zu 8 Mol Ethylenoxid- und Butylenoxideinheiten im Molekül, endgruppenverschlossene Alkylpolyalkylenglykolmischether sowie die zwar schäumenden, aber ökologisch attraktiven C₈-C₁₄- Alkylpolyglucoside mit einem Polymerisierungsgrad von etwa 1 bis 4 und/oder C₁₂-C₁₄-Alkylpolyethylenglykole mit 3 bis 8 Ethylenoxideinheiten im Molekül. Ebenfalls geeignet sind Tenside aus der Familie der Glucamide wie zum Beispiel Alkyl-N-Methyl-Glucamide, in denen der Alkylteil bevorzugt aus einem Fettalkohol mit der C-Kettenlänge C₆-C₁₄ stammt. Es ist teilweise vorteilhaft, wenn die beschriebenen Tenside als Gemische eingesetzt werden, zum Beispiel die Kombination Alkylpolyglykosid mit Fettalkoholethoxylaten oder Glucamid mit Alkylpolyglykosiden. Auch die Anwesenheit von Aminoxiden, Betainen und ethoxlierten Alkylaminen ist möglich.

### pH-Regulatoren

Zur Einstellung eines gewünschten, sich durch die Mischung der übrigen Komponenten nicht von selbst ergebenden pH-Werts können die erfindungsgemäßen Wasch- und Reinigungsmittel, insbesondere die Mittel für die maschinelle Reinigung von Geschirr, system- und umweltverträgliche Säuren, insbesondere Citronensäure, Essigsäure, Weinsäure, Äpfelsäure, Milchsäure, Glykolsäure, Bernsteinsäure, Glutarsäure und/oder Adipinsäure, aber auch Mineralsäuren, insbesondere Schwefelsäure oder Alkalihydrogensulfate, oder Basen, insbesondere Ammonium- oder Alkalihydroxide, enthalten. Derartige pH-Regulatoren sind in den erfindungsgemäßen Wasch- und Reinigungsmitteln, insbesondere den Mitteln für die maschinelle Reinigung von Geschirr, vorzugsweise nicht über 10 Gew.-% und besonders bevorzugt von 0,5 bis 6 Gew.-%, enthalten.

### Organische Lösungsmittel

Zu den in den erfindungsgemäßen Wasch- und Reinigungsmitteln, insbesondere den Mitteln für die maschinelle Reinigung von Geschirr, insbesondere wenn sie in flüssiger oder pastöser Form vorliegen, verwendbaren organischen Lösungsmitteln gehören Alkohole mit 1 bis 4 C-Atomen, insbesondere Methanol, Ethanol, Isopropanol und tert.-Butanol, Diole mit 2 bis 4 C-Atomen, insbesondere Ethylenglykol und Propylenglykol, sowie deren Gemische und die aus den genannten Verbindungsklassen ableitbaren Ether. Derartige wassermischbare Lösungsmittel sind in den erfindungsgemäßen Wasch- und Reinigungsmitteln, insbesondere in den Mitteln für die maschinelle Reinigung von Geschirr, vorzugsweise in einer Menge nicht über 20 Gew.-% und besonders bevorzugt von 1 bis 15 Gew.-% vorhanden.

### Glaskorrosionsinhibitoren

Um Glaskorrosion während des Spülganges zu verhindern, können in den erfindungsgemäßen Wasch- und Reinigungsmitteln, insbesondere den Mitteln für die maschinelle Reinigung von Geschirr, entsprechende Inhibitoren eingesetzt werden. Besonders vorteilhaft sind hier kristalline schichtförmige Silikate und/oder Zinksalze. Die kristallinen schichtförmigen Silikate werden beispielsweise von der Fa. Clariant unter dem Handelsnamen Na-SKS vertrieben, z. B. Na-SKS-1 (Na₂Si₂₂O₄₅·xH₂O, Kenyait), Na-SKS-2 (Na₂Si₁₄O_{29·}xH₂O, Magadiit), Na-SKS-3 (Na₂Si₈O₁₇·xH₂O) oder Na-SKS-4 (Na₂Si₄O₉·xH₂O, Makatit). Von diesen eignen sich vor allem Na-SKS-5 (alpha-Na₂Si₂O₅), Na-SKS-7 (beta-Na₂Si₂O₅, Natrosilit), Na-SKS-9 (NaHSi₂O₅·H₂O), Na-SKS-10 (NaHSi₂O₅·3H₂O, Kanemit), Na-SKS-11 (t-Na₂Si₂O₅) und Na-SKS-13 (NaHSi₂O₅), insbesondere aber Na-SKS-6 (delta-Na₂Si₂O₅). Einen Überblick über kristalline Schichtsilikate findet sich z. B. in dem in "Seifen-Öle-Fette-Wachse, 116 Jahrgang, Nr. 20/1990", auf den Seiten 805-808 veröffentlichten Artikel.

In einer weiteren bevorzugten Ausführungsform der Erfindung weisen die erfindungsgemäßen Wasch- und Reinigungsmittel, insbesondere die Mittel für die maschinelle Reinigung von Geschirr, eine Menge des kristallinen schichtförmigen Silikats von vorzugsweise 0,1 bis 20 Gew.-%, besonders bevorzugt 0,2 bis 15 Gew.-% und insbesondere bevorzugt 0,4 bis 10 Gew.-%, jeweils bezogen auf das Gesamtgewicht dieser Mittel, auf.

Zur Unterdrückung der Glaskorrosion können erfindungsgemäße Wasch- und Reinigungsmittel, insbesondere Mittel für die maschinelle Reinigung von Geschirr, mindestens ein Zink- oder Wismutsalz enthalten, vorzugsweise ausgewählt aus der Gruppe der organischen Zinksalze, besonders bevorzugt ausgewählt aus der Gruppe der löslichen organischen Zinksalze, insbesondere bevorzugt ausgewählt aus der Gruppe der löslichen Zinksalze monomerer oder polymerer organischer Säuren und außerordentlich bevorzugt ausgewählt aus der Gruppe Zinkacetat, Zinkacetylacetonat, Zinkbenzoat, Zinkformiat, Zinklactat, Zinkgluconat, Zinkoxalat, Zinkricinoleat, Zinkabietat, Zinkvalerat und Zink-p-toluolsulfonat. Alternativ oder in Kombination mit diesen Zinksalzen können Wismutsalze wie z. B. Wismutacetate engesetzt werden.

Als bevorzugt gelten im Rahmen der vorliegenden Erfindung dabei erfindungsgemäße Wasch- und Reinigungsmittel, insbesondere Mittel für die maschinelle Reinigung von Geschirr, bei denen die Menge des Zinksalzes bezogen auf das Gesamtgewicht dieses Mittels 0,1 bis 10 Gew.-%, vorzugsweise 0,2 bis 7 Gew.-% und besonders bevorzugt 0,4 bis 4 Gew.-% beträgt und zwar unabhängig davon welche Zinksalze eingesetzt werden, insbesondere also unabhängig davon, ob organische oder anorganische Zinksalze, lösliche oder nicht lösliche Zinksalze oder deren Mischungen eingesetzt werden.

### Silberkorrosionsinhibitoren

Um einen Silberkorrosionsschutz zu bewirken, können in erfindungsgemäßen Wasch-und Reinigungsmitteln, insbesondere Mitteln für die maschinelle Reinigung von Geschirr, Silberkorrosionsinhibitoren eingesetzt werden. Bevorzugte Silberkorrosionsinhibitoren sind organische Sulfide wie Cystin und Cystein, zwei- oder dreiwertige Phenole, gegebenenfalls alkyl- oder arylsubstituierte Triazole wie Benzotriazol, Isocyanursäure, Titan-, Zirkonium-, Hafnium-, Cobalt- oder Cersalze und/oder -komplexe, in denen die genannten Metalle je nach Metall in einer der Oxidationsstufen II, III, IV, V oder VI vorliegen.

### Schaumregulatoren

Sofern die erfindungsgemäßen Wasch- und Reinigungsmittel, insbesondere die Mittel für die maschinelle Reinigung von Geschirr, zum Beispiel bei Anwesenheit von Aniontensiden, bei der Anwendung zu stark schäumen, können ihnen noch bis zu 6 Gew.-%, vorzugsweise etwa 0,5 bis 4 Gew.-% einer schaumdrückenden Verbindung, vorzugsweise aus der Gruppe der Silikonöle, Gemische aus Silikonöl und hydrophobierter Kieselsäure, Paraffine, Paraffin-Alkohol-Kombinationen, hydrophobierter Kieselsäure, der Bisfettsäureamide, und sonstiger weiterer bekannter im Handel erhältliche Entschäumer zugesetzt werden.

Die erfindungsgemäßen Wasch- und Reinigungsmittel, insbesondere die Mittel für die maschinelle Reinigung von Geschirr, können als weitere Inhaltsstoffe beispielsweise aus dem Stand der Technik für derartige Mittel bekannte Sequestrierungsmittel, Elektrolyte, zusätzliche Persauerstoff-Aktivatoren, Farbstoffe oder Duftstoffe wie z. B. Parfümöle enthalten.

### Herstellung der erfindungsgemäßen Wasch- und Reinigungsmittel

Die Herstellung der erfindungsgemäßen festen Wasch- und Reinigungsmittel, insbesondere der Mittel für die maschinelle Reinigung von Geschirr, bietet keine Schwierigkeiten und kann in im Prinzip bekannter Weise, zum Beispiel durch Sprühtrocknung oder Granulation, erfolgen, wobei Persauerstoffverbindung und erfindungsgemäßes Bleichkatalysatorgranulat gegebenenfalls später getrennt zugesetzt werden.

Der erfindungsgemäße wasserfreie Granulierprozess erfolgt bei Temperaturen unterhalb von 100 °C, insbesondere bei Temperaturen zwischen 25 und 90°C.

Erfindungsgemäße Wasch- und Reinigungsmittel in Form wässriger oder sonstige übliche Lösungsmittel enthaltender Lösungen, insbesondere entsprechende Mittel für die maschinelle Reinigung von Geschirr, werden besonders vorteilhaft durch einfaches Mischen der Inhaltsstoffe, die in Substanz oder als Lösung in einen automatischen Mischer gegeben werden können, hergestellt.

Die erfindungsgemäßen Wasch- und Reinigungsmittel, insbesondere Mittel für die maschinelle Reinigung von Geschirr, liegen vorzugsweise als pulverförmige, granulare oder tablettenförmige Präparate vor, die in an sich bekannter Weise, beispielsweise durch Mischen, Granulieren, Walzenkompaktieren und/oder durch Sprühtrocknung der thermisch belastbaren Komponenten und nachfolgendes Zumischen der empfindlicheren Komponenten, zu denen insbesondere Enzyme, Bleichmittel und der Bleichkatalysator zu rechnen sind, hergestellt werden können.

Zur Herstellung von erfindungsgemäßen Wasch- und Reinigungsmitteln, insbesondere Mitteln für die maschinelle Reinigung von Geschirr, in Tablettenform geht man vorzugsweise derart vor, dass man alle Bestandteile in einem Mischer miteinander vermischt und das Gemisch mittels herkömmlicher Tablettenpressen, beispielsweise Exzenterpressen oder Rundläuferpressen, mit Pressdrucken im Bereich von 200 · 105 Pa bis 1500 · 10⁵ Pa verpresst.

Man erhält so problemlos bruchfeste und dennoch unter Anwendungsbedingungen ausreichend schnell lösliche Tabletten mit Biegefestigkeiten von normalerweise über 150 N. Vorzugsweise weist eine derart hergestellte Tablette ein Gewicht von 15 bis 40 g, insbesondere von 20 bis 30 g auf, bei einem Durchmesser von 35 bis 40 mm.

Die Herstellung erfindungsgemäßer Wasch- und Reinigungsmittel in Form von nicht staubenden, lagerstabil rieselfähigen Pulvern und/oder Granulaten mit hohen Schüttdichten im Bereich von 800 bis 1.000 g/l, insbesondere entsprechender erfindungsgemäßer Mittel für die maschinelle Reinigung von Geschirr, kann dadurch erfolgen, dass man in einer ersten Verfahrensteilstufe die Builder-Komponenten mit wenigstens einem Anteil flüssiger Mischungskomponenten unter Erhöhung der Schüttdichte dieses Vorgemisches vermischt und nachfolgend - gegebenenfalls nach einer Zwischentrocknung - die weiteren Bestandteile des Mittels, darunter das erfindungsgemäße Bleichkatalysatorgranulat, mit dem so gewonnenen Vorgemisch vereinigt.

Erfindungsgemäße Mittel für die maschinelle Reinigung von Geschirr können sowohl in Haushaltsgeschirrspülmaschinen wie in gewerblichen Spülmaschinen eingesetzt werden. Die Zugabe erfolgt von Hand oder mittels geeigneter Dosiervorrichtungen. Die Anwendungskonzentrationen in der Reinigungsflotte betragen in der Regel etwa 1 bis 8 g/l, vorzugsweise 2 bis 5 g/l.

Ein maschinelles Spülprogramm wird im Allgemeinen durch einige auf den Reinigungsgang folgende Zwischenspülgänge mit klarem Wasser und einem Klarspülgang mit einem gebräuchlichen Klarspülmittel ergänzt und beendet. Nach dem Trocknen erhält man beim Einsatz erfindungsgemäßer Mittel ein völlig sauberes und in hygienischer Hinsicht einwandfreies Geschirr.

### Beispiele

In den folgenden Beispielen bedeuten %-Angaben Gewichtsprozent (Gew.-%), sofern nicht explizit anders angegeben. Bezüglich der angegebenen relativen Luftfeuchten haben die %-Angaben die übliche Bedeutung.

### Vergleichsgranulat 1 (V1):

Herstellung von [Mn^{IV}₂(µ-O)₃(Me₃-TACN)₂](PF₆)₂·H₂O Granulaten mit Fettalkoholethoxylat als Bindemittel
10 g [Mn^{IV}₂(µ-O)₃(Me₃-TACN)₂](PF6)₂·H₂O wurden in einem Labormischer vorgelegt, und auf die erforderliche Starttemperatur von T > 40 °C erwärmt. Anschließend wurden unter intensivem Rühren eine Schmelze von 200 g Genapol^{®} T 500 (Fettalkoholpolyglykolether, Handelsprodukt der Fa. Clariant) mit einer Temperatur von T = 70 - 75 °C zudosiert. Das Gemisch wurde für einige Minuten nachgranuliert, anschließend auf Raumtemperatur abgekühlt und zur Abtrennung von Grob- und Feinanteilen von 200 - 1.600 µm abgesiebt. Die Granulate wiesen eine hellrote Farbe auf.

### Vergleichsgranulat 2 (V2):

Herstellung von [Mn^{IV}₂(µ-O)₃(Me₃-TACN)₂](PF₆)₂·H₂O Granulaten mit Sokalan^{®} CP 13 als Bindemittel

20 g [Mn^{IV}₂(µ-O)₃(Me-TACN)₂](PF₆)₂·H₂O wurden in einem Labormischer vorgelegt und gemischt. Anschließend wurde unter intensivem Rühren eine wässrige Lösung eines Polyacrylates (Sokalan CP 13, Handelsproduk der BASF) zudosiert und das Gemisch granuliert. Das feuchte Co-Granulat wurde in einem Labor-Fließbetttrockner bei ca. 60 - 80 °C getrocknet und anschließend zur Abtrennung von Grob- und Feinanteilen von 200 - 1.600 µm abgesiebt. Die Granulate wiesen eine hellrote Farbe auf.

Schon direkt nach der Herstellung wies das Co-Granulat einen unangenehmen Geruch auf.

### Beispiele 1 bis 4

### Herstellung der erfindungsgemäßen Granulate 1 bis 4

Zur Herstellung der Bleichkatalysatorgranulate wurde wasserfrei gearbeitet und die Bindemittel in Form ihrer Pulver oder Granulate eingesetzt. In einem bevorzugten Herstellverfahren wurden die handelüblichen Bindemittelgranulate zunächst auf eine Korngröße von 200 bis 1000 µm aufgemahlen.

Die pulverförmigen Bleichkatalysatoren 1 bis 3 und festes Bindemittel wurden in den in Tabelle 1 angegebenen Mengen in einem Eyrisch-Mischer gemischt und anschließend mittel eines Bepex-Laborkompaktors kompaktiert. Die resultierenden Schülpen wurden mittels einer Alexanderwerk-Siebmühle bei 1,25 mm zerkleinert und mittels Sweco-Sieb bei 200-1040 µm fraktioniert gesiebt. Ansatzgröße: 5 bis 7 kg. Die Granulate wiesen eine hellrote Farbe auf.

Die folgende Tabelle I zeigt eine Übersicht der erfindungsgemäßen Granulate 1 bis 4

**Tabelle I**

| Granulat | | 1 | 2 | 3 | 4 |
|---|---|---|---|---|---|
| Substanzen | | | | | |
| Bleichkatalysator *) | | Komplex 1 | Komplex 1 | Komplex 2 | Komplex 3 |
| Bindemittel | | Sokalan^{®} CP 45 G | Sokalan^{®} CP5G | Sokalan^{®} CP 45 G | Sokalan^{®} CP 45 G |

| Zusammensetzung | | | | | |
|---|---|---|---|---|---|
| Bleichkatalysator | [%] | 10 | 10 | 5 | 2 |
| Bindemittel | [%] | 90 | 90 | 95 | 98 |
| Presskraft | [kN] | 33 - 55 | 55 - 58 | 55 - 56 | 50 - 63 |

| | | | | | |
|---|---|---|---|---|---|
| *) Komplex 1 [Mn^{IV}₂(µ-O)₃(Me₃-TACN)₂](PF₆)₂·H₂O, hergestellt gemäß EP 0 458 397 *) Komplex 2 [Mn^{IV}₂(µ-O)₃(Me₃-TACN)₂](OAc)₂, hergestellt nach WO 2006/125517 *) Komplex 3 [Mn^{IV}(Me₃-TACN)](OCH₃)₂(PF₆), hergestellt nach EP 0 544 519 Sokalan^{®} CP Copolymere der Acrylsäure, Handelsprodukt der BASF | | | | | |

### Ausprüfung der hergestellten Granulate

### 1. Lagertest des Granulate im Basis-Waschpulver

Zur Überprüfung der chemischen und physikalischen Stabilität der so hergestellten Granulate wurde das Lagerverhalten in einer typischen Waschpulverformulierung untersucht. Hierzu wurde das jeweilige Granulat in IEC-A Basiswaschpulver eingearbeitet, so dass die fertige Formulierung 1 % des Granulates enthielt. Die Mischung wurde in eine Glasflasche überführt und mit geschlossenem Deckel unter Klimabedingungen (T = 40 °C, 75 % relative Luftfeuchte) über mehrere Tage gelagert. Beurteilt wurden Farbe des Granulates und Geruch der Waschpulvermischung nach 14 Tagen.

### 2. Hygroskopizität der Granulate

Die Granulate wurden bei konstanter Luftfeuchte (65 % rH) 3 h gelagert und anschließend die Wasseraufnahme gravimetrisch bestimmt und die Fließeigenschaften des Granulates beurteilt.

### 3. Bleichperformance

20 g des IEC-C Maschinengeschirrspülmittel wurden jeweils mit entsprechenden Mengen der ungelagerten Granulate V1, V2 bzw. Granulate 1 bis 4 versetzt, so dass jeweils in der Formulierung 4 mg Bleichkatalysator (gerechnet als 100 % aktiv) vorlagen. Die Formulierungen wurden genutzt, um jeweils 6 Teetassen (angeschmutzt nach IKW-Testprotokoll) in einem Automatischen Geschirrspüler (Miele G 688 SC) gemäß IKW-Testprotokol (IKW Test Methode; (SOFW, 132(8), 2006, 35 - 49) im Spülprogramm 45 °C-Fein zu spülen. Die Auswertung erfolgte optisch; 0 % Performance = keine Teeentfernung, 100 % Performance: vollständige Entfernung der Teeanschmutzung. Die Versuche wurden jeweils 3x wiederholt und der Mittelwert gebildet. Der pH-Wert wurde in der Spülmaschine während des Reinigungsgangs gemessen.

Die nachfolgende Tabelle II zeigt eine Übersicht der Prüfergebnisse

**Tabelle II**

| Granulat | | V1 | V2 | 1 | 2 | 3 | 4 |
|---|---|---|---|---|---|---|---|
| Lagertest | | | | | | | |
| Farbe des Granulates | | braun | farblos | OK | OK | OK | OK |
| Geruch | | aminartig | aminartig | OK | OK | OK | OK |
| Wasseraufnahme | [%] | 0 | 13 verbacken | 0 | 25 fließfähig | 1 | 0 |
| Bleichperformance | [%] | 56 | 32 | 100 | 95 | 98 | 93 |

Es zeigte sich, dass Vergleichsgranulat V1 während der Lagerung instabil ist, Braunfärbung und Geruch der Mischung nach Lagerung deuten auf Zersetzung des Granulates hin. Außerdem zeigte das (ungelagerte) Granulat eine geringe Bleichperformance auf. Analoges gilt für Vergleichsgranulat V2. Die Entfärbung des Granulates, das Auftreten des aminartigen Geruches und die mangelnde Bleichperformance lassen ein solches Granulat ungeeignet zum Einsatz in Komsumerprodukten erscheinen. Die erfindungsgemäßen Granulate 1 bis 4 hingegen sind sowohl im Lagerverhalten als auch in der Anwendung den Vergleichsgranulaten deutlich überlegen. Granulat 2, in dem Sokalan^{®} CP5 als Binder verwendet wurde, neigt zwar zur Hygroskopizität, die sich aber nicht negativ auf die Produkteigenschaften auswirkt.

## Patentansprüche

1. Bleichkatalysatorgranulat, das 0,01 bis 50 Gew. %, bezogen auf das Gesamtgewicht des Granulats, eines metallhaltigen Bleichkatalysator, enthaltend mindestens einen Liganden aus der Gruppe Di- oder Trimethyltriazacyclononane oder Derivate davon, und 50 bis 99,9 Gew. %, bezogen auf das Gesamtgewicht des Granulats, eines Homo- oder Copolymers der (Meth)acrylsäure oder dessen Salze oder Teilneutralisate mit einem pH-Wert zwischen 3 und 9, gemessen als 1 Gew. % gelöst in Wasser, enthält, **dadurch gekennzeichnet, dass** es in einem wasserfreien Granulierprozess, insbesondere durch Kompaktierung, hergestellt wird, wobei die Verarbeitungs-temperatur unter 100 °C gehalten wird.

2. Bleichkatalysatorgranulat nach Anspruch 1, **dadurch gekennzeichnet, dass** es frei ist von Alkoholethoxylaten oder von Ethylen- oder Propylenoxid-Derivaten.

3. Bleichkatalysatorgranulat nach mindestens einem der Ansprüche 1 bis 2, **dadurch gekennzeichnet, dass** es
a) einen metallhaltigen Bleichkatalysator, enthaltend mindestens einen Liganden der Formeln A oder B mit R = H, CH₃, C₂H₅, oder C₃H₇
und
b) ein Homo- oder Copolymer der (Meth)acrylsäure, deren Salze oder Teilneutralisate mit einem pH-Wert 3 bis 9, gemessen als 1 Gew. % gelöst in Wasser, enthält.

4. Bleichkatalysatorgranulat nach einem oder mehreren der Ansprüche 1 bis 3, **dadurch gekennzeichnet, dass** der metallhaltige Bleichkatalysator ausgewählt ist aus der Gruppe aus Mangankomplexen, die mindestens einen Liganden der Formel A oder B mit R = H, CH₃, C₂H₅, oder C₃H₇
enthalten.

5. Bleichkatalysatorgranulat nach einem oder mehreren der Ansprüche 1 bis 4, **dadurch gekennzeichnet, dass** der Bleichkatalysator ausgewählt ist aus der Gruppe: [Mn^{III}₂(µ-O)₁(µ-OAc)₂(Me₃-TACN)₂](PF₆)₂, [Mn^{IV}₂(µ-O)₃(Me₃-TACN)₂](PF₆)₂·H₂O, [Mn^{IV}₂(µ-O)₂(µ-OAc)(Me₄-DTE)]Cl₂, [Mn^{IV}(Me₃-TACN)(OCH₃)₃]PF₆ oder [Mn^{IV}(Me₃-TACN)(acac)OCH₃]PF₆.

6. Bleichkatalysatorgranulat nach einem oder mehreren der Ansprüche 1 bis 5, **dadurch gekennzeichnet, dass** es mit einer Schutz- oder Coatingschicht versehen ist, wobei der Anteil der Schutz- oder Coatingschicht am Gesamtgranulat mindestens 5 Gew.-%, bevorzugt mindestens 7 Gew.-%, besonders bevorzugt mindestens 15 Gew.-%, beträgt, maximal aber 30 Gew.-%, und wobei als Coatingschicht bevorzugt feste, organische Verbindungen mit filmbildenden Eigenschaften, wie Wachse, Polyvinylalkohole oder die als Bindemittel verwendeten Substanzen eingesetzt werden.

7. Bleichkatalysatorgranulat nach einem oder mehreren der Ansprüche 1 bis 6, **dadurch gekennzeichnet, dass** es eine mittlere Teilchengröße zwischen 0,1 und 1,6 mm, vorzugsweise zwischen 0,2 und 1,2 mm und besonders bevorzugt zwischen 0,3 und 1,0 mm aufweist, gemessen durch Siebanalyse.

8. Verwendung von Bleichkatalysatorgranulat nach einem oder mehreren der Ansprüche 1 bis 7 in Kombination mit einem anorganischen Persalz, vorzugsweise Natriumpercarbonat, als Bleichmittel zum Einsatz in Wasch- und Reinigungsmitteln und vorzugsweise von Mitteln für die maschinelle Reinigung von Geschirr.

9. Wasch- und Reinigungsmittel, insbesondere Mittel für die maschinelle Reinigung von Geschirr, enthaltend
i) 15 bis 65 Gew.-%, vorzugsweise 20 bis 60 Gew.-% einer wasserlöslichen Builderkomponente,
ii) 5 bis 25 Gew.-%, vorzugsweise 8 bis 17 Gew.-%, einer Persauerstoffverbindung,
iii) 0,5 bis 6 Gew.-% eines Bleichkatalysatorgranulates nach einem der Ansprüche 1 bis 7 und
iv) 0 bis 54 Gew.-% weitere Komponenten wie Enzyme, Alkaliträger, oberflächenaktive Tenside, pH-Regulatoren, organische Lösungsmittel, Glaskorrosionsinhibitoren, Silberkorrosionsinhibitoren und Schaumregulatoren, jeweils bezogen auf das Gesamtgewicht an Wasch- und Reinigungsmittel.

10. Wasch- und Reinigungsmittel nach Anspruch 9, **dadurch gekennzeichnet, dass** es niederalkalisch ist, wobei seine 1-gewichtsprozentige Lösung einen pH-Wert von 8 bis 11,5, vorzugsweise von 9 bis 11, aufweist.

11. Wasch- und Reinigungsmittel nach einem der Ansprüche 9 oder 10, **dadurch gekennzeichnet, dass** es die Form einer löslichen Tablette mit einer Biegefestigkeit von größer als 150 N besitzt mit einem Gewicht von 15 bis 40 g, insbesondere von 20 bis 30 g, bei einem Durchmesser von 35 bis 40 mm.

## Claims

1. A bleach catalyst granule containing 0.01 to 50 % by weight, referring to the overall weight of the granule, of a metal-containing bleach catalyst comprising at least one ligand from the group of di- or trimethyltriazacyclononanes or derivatives thereof, and 50 to 99.9 % by weight, referring to the overall weight of the granule, of a homo- or copolymer of (meth)acrylic acid or its salts or partial neutralizates having a pH between 3 and 9, measured as 1 % by weight dissolved in water, **characterized in that** it is obtained in an anhydrous granulating process, in particular by compaction, wherein the processing temperature is maintained below 100 °C.

2. The bleach catalyst granule as claimed in claim 1, **characterized in that** it is free from alcohol ethoxylates or from derivatives of ethylene oxide or of propylene oxide.

3. The bleach catalyst granule as claimed in at least one of claims 1 to 2, charcterized in that it contains
a) a metal-containing bleach catalyst comprising at least one ligand of formulae AorB with R = H, CH₃, C₂H₅, or C₃H₇
and
b) a homo- oder copolymer of (meth)acrylic acid, its salts or partial neutralizates having a pH of 3 to 9, measured as 1 % by weight dissolved in water.

4. The bleach catalyst granule as claimed in one or more of claims 1 to 3, **characterized in that** the metal-containing bleach catalyst is selected from the group of manganese complexes comprising at least one ligand of formula A or B with R = H, CH₃, C₂H₅, or C₃H₇.

5. The bleach catalyst granule as claimed in one or more of claims 1 to 4, **characterized in that** the bleach catalyst is selected from the group: [Mn^{III}₂(µ-O)₁(µ-OAc)₂(Me₃-TACN)₂](PF₆)₂, [Mn^{IV}₂(µ-O)₃(Me₃-TACN)₂](PF₆)₂·H₂O, [Mn^{IV}₂(µ-O)₂(µ-OAc)(Me₄-DTE)]Cl₂, [Mn^{IV}(Me₃-TACN)(OCH₃)₃]PF₆ or [Mn^{IV}(Me₃-TACN)(acac)OCH₃] PF₆.

6. The bleach catalyst granule as claimed in one or more of claims 1 to 5, **characterized in that** it has a protective or coating layer, whererin the proportion of the overall granule which is acounted for by the protective or coating layer is at least 5 weight %, preferably at least 7 wt %, more preferably at least 15 wt %, but not more than 30 wt %, and wherein the coating layer preferably utilizes solid organic compounds having film-forming properties, such as waxes, polyvinyl alcohols, or the substances used as binders.

7. The bleach catalyst granulate as claimed in one or more of claims 1 to 6, **characterized in that** is has an average corpuscle size between 0.1 und 1.6 mm, preferably between 0.2 and 1.2 mm and more preferably between 0.3 and 1.0 mm, as measured by sieve analysis.

8. Use of a bleach catalyst granulate as claimed in one or more of claims 1 to 7 in combination with an inorganic persalt, preferably sodium percarbonate, as a bleaching agent for use in washing and cleaning agents and preferably in machine dishwasher detergents.

9. A washing and cleaning agent, in particular an agent for machine cleaning of dishes comprising
i) 15 to 65 wt%, preferably 20 to 60 wt% of a water-soluble builder component,
ii) 5 to 25 wt%, preferably 8 to 17 wt%, of a peroxygen compound,
iii) 0.5 to 6 wt% of a bleach catalyst granule as claimed in any of claims 1 to 7 and
iv) 0 to 54 wt% of further components such as enzymes, alkali carriers, sufactants, pH regulators, organic solvents, glass corrosion inhibitors, silver corrosion inhibitors and foam regulators, all referring to the overall weight of said washing and cleaning agent.

10. The washing and cleaning agent as claimed in claim 9, **characterized in that** it is of low alkalinity, its 1 weight percent solution having a pH of 8 to 11.5, preferably of 9 to 11.

11. The washing and cleaning agent as claimed in one of claims 9 or 10, **characterized in that** it is in the form of a soluble tablet having a flexural strength of greater than 150 N combined with a weight of 15 to 40 g, in particular of 20 to 30 g, coupled with a diameter of 35 to 40 mm.

## Revendications

1. Granulat de catalyseur de blanchiment qui contient 0,01 à 50% en poids, par rapport au poids total du granulat, de catalyseur de blanchiment contenant du métal, contenant au moins un ligand du groupe formé par les diméthyltriazacyclononanes ou les triméthyltriazacyclononanes ou leurs dérivés, et 50 à 99,9% en poids, par rapport au poids total du granulat, d'un homopolymère ou d'un copolymère de l'acide (méth)acrylique ou de leurs sels ou de leurs produits partiellement neutralisés présentant un pH entre 3 et 9, mesuré sous forme dissoute dans l'eau à raison de 1% en poids, **caractérisé en ce qu'**il est préparé dans un procédé de granulation sans eau, en particulier par compactage, la température de transformation étant maintenue au-dessous de 100°C.

2. Granulat de catalyseur de blanchiment selon la revendication 1, **caractérisé en ce qu'**il est exempt d'éthoxylates d'alcool ou de dérivés d'oxyde d'éthylène ou d'oxyde de propylène.

3. Granulat de catalyseur de blanchiment selon au moins l'une quelconque des revendications 1 à 2, **caractérisé en ce qu'**il contient
a) un catalyseur de blanchiment contenant du métal, contenant au moins un ligand des formules A ou B dans lesquelles R = H, CH₃, C₂H₅ ou C₃H₇ et
b) un homopolymère ou un copolymère de l'acide (méth)acrylique ou leurs sels ou leurs produits partiellement neutralisés présentant un pH entre 3 et 9, mesuré sous forme dissoute dans l'eau à raison de 1% en poids.

4. Granulat de catalyseur de blanchiment selon l'une ou plusieurs des revendications 1 à 3, **caractérisé en ce que** le catalyseur de blanchiment contenant du métal est choisi dans le groupe constitué par : les complexes du manganèse, qui contiennent au moins un ligand de formule A ou B dans lesquelles R = H, CH₃, C₂H₅ ou C₃H₇.

5. Granulat de catalyseur de blanchiment selon l'une ou plusieurs des revendications 1 à 4, **caractérisé en ce que** le catalyseur de blanchiment est choisi dans le groupe : [Mn^{III}₂(*µ*-O)₁(*µ*-OAc)₂(Me₃-TACN)₂](PF₆)₂, [Mn^{IV}₂(*µ*-O)₃(Me₃-TACN)₂](PF₆)₂*H₂O, [Mn^{IV}₂(*µ-*O)₂(*µ*-OAc)(Me₄-DTE)]Cl₂, [Mn^{IV}(Me₃-TACN)(OCH₃)₃]PF₆ ou [Mn^{IV}(Me₃-TACN)(acac)OCH₃]PF₆.

6. Granulat de catalyseur de blanchiment selon l'une ou plusieurs des revendications 1 à 5, **caractérisé en ce qu'**il est pourvu d'une couche de protection ou de revêtement, la proportion de couche de protection ou de revêtement par rapport à la totalité du granulat représentant au moins 5% en poids, de préférence au moins 7% en poids, de manière particulièrement préférée au moins 15% en poids, au maximum cependant 30% en poids, et des composés de préférence solides, organiques, présentant des propriétés filmogènes, tels que des cires, des poly(alcools vinyliques) ou les substances utilisées comme liant étant utilisés comme couche de revêtement.

7. Granulat de catalyseur de blanchiment selon l'une ou plusieurs des revendications 1 à 6, **caractérisé en ce qu'**il présente une taille moyenne de particule entre 0,1 et 1,6 mm, de préférence entre 0,2 et 1,2 mm et de manière particulièrement préférée entre 0,3 et 1,0 mm, mesurée par analyse par tamisage.

8. Utilisation du granulat de catalyseur de blanchiment selon l'une ou plusieurs des revendications 1 à 7 en combinaison avec un persel inorganique, de préférence le percarbonate de sodium, comme agent de blanchiment destiné à être utilisé dans des agents de lavage et de nettoyage et de préférence dans des agents pour le nettoyage en machine de vaisselle.

9. Agent de lavage et de nettoyage, en particulier agent pour le nettoyage en machine de vaisselle, contenant
i) 15 à 65% en poids, de préférence 20 à 60% en poids, d'un composant d'adjuvant soluble dans l'eau,
ii) 5 à 25% en poids, de préférence 8 à 17% en poids, d'un composé peroxygéné,
iii) 0,5 à 6% en poids d'un granulat de catalyseur de blanchiment selon l'une quelconque des revendications 1 à 7 et
iv) 0 à 54% en poids d'autres composants, tels que des enzymes, des supports alcalins, des tensioactifs, des régulateurs du pH, des solvants organiques, des inhibiteurs de corrosion du verre, des inhibiteurs de corrosion de l'argent et des régulateurs de mousse, à chaque fois par rapport au poids total d'agent de lavage et de nettoyage.

10. Agent de lavage et de nettoyage selon la revendication 9, **caractérisé en ce qu'**il est faiblement alcalin, sa solution à 1% en poids présentant un pH de 8 à 11,5, de préférence de 9 à 11.

11. Agent de lavage et de nettoyage selon l'une quelconque des revendications 9 ou 10, **caractérisé en ce qu'**il présente la forme d'un comprimé soluble présentant une résistance à la flexion supérieure à 150 N et un poids de 15 à 40 g, en particulier de 20 à 30 g, pour un diamètre de 35 à 40 mm.
